# EUROPÄISCHE PATENTSCHRIFT

(11) **EP 0 199 786 B1**
(45) Veröffentlichungstag und Bekanntmachung des Hinweises auf die Patenterteilung: **08.03.1989**
(21) Anmeldenummer: 85905508.9
(22) Anmeldetag: 03.10.1985
(51) Int. Cl.: A47H 23/01, D01H 1/135

(54) **BESCHWERUNGSKORDEL FÜR GARDINEN, VORHÄNGE OD. DGL. UND VERFAHREN ZU IHRER HERSTELLUNG**
LOADING CORD FOR CURTAINS AND THE LIKE AND METHOD FOR MAKING THE SAME
CORDON DE CHARGEMENT DE RIDEAUX ET D'AUTRES ET SON PROCEDE DE FABRICATION

(30) Priorität: 06.10.1984 DE 3436801
(43) Veröffentlichungstag der Anmeldung: 05.11.1986
(73) Patentinhaber: August Bünger Bob-Textilwerk KG GmbH & Co., D-42277 Wuppertal (DE)
(72) Erfinder: BÜNGER, Claus, Michael, D-5600 Wuppertal 2 (DE)
(74) Vertreter: Mentzel, Norbert, Dipl.-Phys.
(86) Internationale Anmeldenummer: EP8500514
(87) Internationale Veröffentlichungsnummer: WO8601987

(56) Entgegenhaltungen:
- AT-B- 364 292
- DE-A- 2 432 580
- DE-B- 1 189 686
- DE-C- 962 192
- US-A- 4 209 965

## Beschreibung

Die Erfindung richtet sich auf eine Beschwerungskordel der im Oberbegriff des Anspruches 1 angegebenen Art.

Es gibt zur Beschwerung von Gardinen umhüllungsfreie Perlenzüge (DE-C-962 192), die auf einer zentralen Tragschnur eine Reihe von in Abstand zueinander hintereinanderliegend angeordneten Bleiperlen aufweisen. Diese Beschwerungsmittel sind zwar auf kleinem Raum ausreichend schwergewichtig und dabei für einen ungestörten Faltenverlauf wegen der zwischen ihnen liegenden freien Abstände ausreichend flexibel, doch bereitet die Verarbeitung der Perlenzüge Schwierigkeiten, weil beim Einführen bzw. Einarbeiten des Perlenzugs die Bleiperlen mit ihren Stirnenden hängenbleiben. Dies läßt sich auch nicht ganz vermeiden, wenn man zwecks glatter Einführung die Enden der einzelnen Bleiperlen mit Schrägflächen oder Rundungen versieht, zumal solche besondere Formgebung der einzelnen Bleiperlen eine kostspieligere Herstellung bedingt. Ein weiterer Nachteil dieser bekannten Perlenzüge besteht darin, daß die Abstände zwischen den einzelnen Bleiperlen nicht ausreichend gesichert sind; die Bleiperlen lassen sich nämlich auf der zentralen Tragschnur gegeneinander verschieben. Dies führt zu einer Ungleichförmigkeit in der Gewichtsverteilung und damit zu unterschiedlichen Beschwerungswirkungen in der damit ausgerüsteten Gardine.

Bei Beschwerungskordeln der im Oberbegriff genannten Art (DE-B-1 189 686) sind diese Nachteile durch einen Schlauch gemildert, der den Perlenzug umschließt. Die Beschwerungskörper sind auf einer zentralen Tragschnur aufgefädelt, welche in der Axialmitte des Schlauches verläuft. Der Schlauch überbrückt die freien Abstände zwischen den Beschwerungskörpern, ohne die Flexibilität des Perlenzugs herabzusetzen. Sofern dabei eine im wesentlichen absatzfreie Schlauchoberfläche bestehen bleibt, ist eine Verschiebung der einzelnen Beschwerungskörper im Schlauch nicht ausgeschlossen, auch wenn Reibungseinflüsse die Verschiebung erschweren. Der Schlauch wird durch einen Flechtvorgang erzielt, was zwar wegen des textilen Charakters gut zur Gardine paßt, aber weitere Nachteile mit sich bringt.

Die Herstellung eines solchen textilen Schlauches ist zeitraubend und kostspielig. Üblicherweise wird er auf Flechtmaschinen durch Verkreuzen von Fäden erzeugt. Die einzelnen Fäden befinden sich auf Vorratsspulen, die entsprechend dem gewünschten Flechtmuster gegeneinander bewegt werden. Nach Aufbrauchen des Fadenvorrats müssen die Spulen ausgetauscht werden. Selbst bei sehr schnell arbeitenden Flechtmaschinen, die dann entsprechend störanfällig sind, läßt sich der textile Schlauch nur in wenigen Zentimetern pro Minute herstellen, was verhältnismäßig hohe Herstellungskosten zur Folge hat.

Man hat zwar erkannt, daß die Herstellung von textilen Schläuchen hohe Kosten verursacht (DE-A-2 432 580), doch hat man dann auf die Herstellung des textilen Schlauches ganz verzichtet und den Perlenzug mit Flocken bestreut, die einen borstenartigen Pelz auf den Beschwerungskordeln und auf der Tragschnur erzeugen. Diese Borsten sollen die Beschwerungskordel rutschfest in der Gardine festhalten. Durch Wegfall des Schlauches ist aber ein Hängenbleiben der beflockten Beschwerungskordel beim Verarbeiten an der Gardine bzw. beim Einziehen in die fertiggestellte Gardine zu befürchten. Diese Gefahr kann auch nicht durch dachförmige Schrägen an den Enden der Beschwerungskörper vermieden werden. Trotz der Beflockung der Tragschnur läßt sich eine Längsverschiebung der Beschwerungskörper bei der Verarbeitung der Beschwerungskordel bzw. beim Gebrauch der Gardine nicht ausschließen.

Der Erfindung liegt die Aufgabe zugrunde, eine leicht an der Gardine bzw. dem Vorhang zu verarbeitende Beschwerungskordel der im Oberbegriff des Anspruches 1 genannten Art zu entwickeln, die sich durch besonders preiswerte Herstellung auszeichnet, ohne daß die Beschwerungskörper ein besonderes Endprofil aufweisen müssen, wobei der textile Schlauch sich schnell herstellen läßt. Dies wird durch eine Beschwerungskordel und ein Verfahren zu dessen Herstellung, wie sie in den Ansprüchen 1 bzw. 9 gekennzeichnet sind, erreicht.

Die Erfindung hat erkannt, daß sich der textile Schlauch am einfachsten im Spinnverfahren herstellen läßt. Die Beschwerungskordel nach der Erfindung wird also als ein Garnverband hergestellt, dessen Garnseele durch den in der Axialmitte der Beschwerungskordel verlaufenden Perlenzug gebildet wird. Um diese Garnseele herum werden Spinnfasern schraubenartig herumgewunden und bilden dabei zunächst einen äußeren textilen Schlauch aus verdrillten Spinnfaserlagen. Sehr geeignet für die Erfindung ist die Verwendung eines sogenannten Offenen.d-Friktions-Spinnverfahrens, das erfindungsgemäß für die Herstellung von Beschwerungskordeln ausgenutzt werden kann. Dabei werden in einem Luftstrom aufgelöste Spinnfasern auf einen Perlenzug geleitet, der, als Garnseele dienend, zum Umwinden der Einzelfasern benutzt wird. Die Spinnfasern gelangen aber dabei auch in die freien Lücken zwischen den benachbarten Beschwerungskörpern, füllen diese aus und erzeugen einen Pfropf, der die Längsbewegung dar Beschwerungskörper im Schlauch grundsätzlich ausschließt. Dennoch ist die erfindungsgemäße Beschwerungskordel flexibel. Wegen dieses Pfropfes wird eine Einschnürung an der Oberfläche des textilen Schlauches vermieden. Durch die Spinnfasern wird auch im Schlauchbereich eine hohe Reibung erzeugt, die zusätzlich eine Verschiebung der Beschwerungskörper im textilen Schlauch ausschließt. Die Beschwerungskordel ist oberflächig glatt und läßt dadurch eine störungsfreie Verarbeitung an der Gardine zu.

Eine als solcher Garnverband erzeugte Beschwerungskordel ist ein außerordentlich billig und schnell herzustellendes Produkt. Gegenüber der bekannten textilen Flechtherstellung von Schläuchen wird ohne weiteres die zehnfache, ja sogar die hundertfache Herstellungsgeschwindigkeit erreicht. Dies ergibt sich insbesondere durch das in Anspruch 9 beschriebene Herstellungsverfahren. Die dort angegebenen Friktions-Elemente können als umlaufende endlose Bänder ausgebildet sein, von denen mindestens zwei der in Anspruch 10 angegebenen Weise benutzt werden. Als Friktions-Elemente haben sich dabei Siebtrommeln bewährt. Eine Verfestigung der aufgewundenen Fasern nach Anspruch 11 ist vorteilhaft und es können, gemäß Anspruch 12, bei Durchführung des Verfahrens auch unterschiedliche Fasern hinsichtlich Material, Länge und Windung verarbeitet werden.

Bereits ohne Verdrillung hängen die Einzelfasern der äußeren Spinnfaserlage bereits ausreichend fest aneinander, weil sie ineinander verhakt sind. Durch eine zusätzliche Verdrillung wird aber die Verfestigung dieser Spinnfaserlage erreicht, wie es Anspruch 4 vorschlägt. Die Spinnfaserlage kann auch aus übereinanderliegenden unterschiedlichen Schichten, gemäß Anspruch 2, bestehen, die zueinander unterschiedlich verdrillt sind.

Die Verfestigung der äußeren Spinnfaserlage könnte zusätzlich oder alternativ auch noch, gemäß Anspruch 5, durch Herumführen eines oder mehrerer Fäden auf der Außenseite erzeugt sein. Die Fäden können aus Monofilamenten, Filamentgarnen oder Spinnfasergarnen bestehen. Das Herumführen der Fäden kann durch einfaches Umwinden oder Umflechten erfolgen, was in größerer Steigung ausgeführt sein kann, oder die Fäden können auch durch Maschen miteinander in Verbindug stehen. Zur Verfestigung kann man schließlich, gemäß Anspruch 6, auch Klebstoffe verwenden oder Schweißverbindungen, gemäß Anspruch 7 wählen, wenn wenigstens eine Faserkomponente aus thermoplastischem Material besteht. Eine solche Schweißfähigkeit könnte schließlich auch zur Befestigung der fertigen Beschwerungskordel an Gardinen oder Vorhängen dienen, z. B. durch Aufbügeln.

Wegen der schnellen und preiswerten Herstellung läßt sich der textile Schlauch bei der erfindungsgemäßen Beschwerungskordel hinsichtlich Material und Farbe jederzeit an das Aussehen der Gardine bzw. des Vorhangs anpassen. Insbesondere genügt es hier nur die äußerste Lage in diesem Sinne zu gestalten. In den nach außen nicht sichtbaren inneren Schichten können billigere Faserwerkstoffe verwendet werden. Auf diese Weise läßt sich auch eine Musterung der Beschwerungskordel erzielen. In den Zeichnungen ist die Erfindung in einem Ausführungsbeispiel dargestellt. Es zeigen:
Fig. 1 in starker Vergrößerung, die Seitenansicht auf ein Längenstück der erfindungsgemäßen Beschwerungskordel mit teilweise entferntem textilen Schlauch,
Fig. 2 eine gegenüber Fig. 1 noch stärker vergrößerte Querschnittansicht durch die erfindungsgemäße Beschwerungskordel längs der Schnittlinie 11 - II von Fig. 1 und
Fig. 3 in schematischer Darstellung eine Vorrichtung zur Herstellung der erfindungsgemäßen Beschwerungskordel.

Die erfindungsgemäße Beschwerungskordel 10 ist nach Art eines Garns im Spinnverfahren hergestellt und umfaßt eine Garnseele 11 aus einem Perlenzug 12 von in Abstand zueinander linear hintereinanderliegend angeordneten Beschwerungskörpern 13 und aus einer äußeren Spinnfaserlage 14 aus einzelnen Fasern 15 eines Gespinst, die schraubenartig um die Garnseele 11 herumgewunden sind. Der Windungsverlauf ist in Fig. 1 durch die dick gestrichelte Linie 16 angedeutet.

Der Perlenzug 12 hat hier einen besonderen Aufbau, weil zur Halterung der Beschwerungskörper 13 in einem gewünschten Abstand 17 eine Tragschnur 18 dient, die durch eine zentrale Bohrung durch die Beschwerungskörper 13 hindurchgeführt ist. Die Beschwerungskörper 13 bestehen hier aus Abschnitten vorgegebener Länge 19, deren Enden 20 einfach aus den anfallenden Trennschnitten ohne besondere Profilierung gebildet sein kann, was eine einfache Herstellung des Perlenzugs 12 ermöglicht. Zwischen benachbarten Beschwerungskörpern 13 liegen also freie Lücken 21, die für die Flexibilität der Beschwerungskordel 10 sorgen.

Nach der Herstellung der Beschwerungskordel 10 als Garn in einem Spinnverfahren kommen die einzelnen Fasern 15 auch in die freie Lücke 21 zwischen benachbarten Beschwerungskörpern 13 zu liegen und bilden dort einen Pfropf. Die Spinnfaserlage 14 bildet somit bei der erfindungsgemäßen Beschwerungskordel einen Schlauch mit nach innen gerichteten Pfröpfen zwischen den Beschwerungskörpern 13, die eine Längsverschiebung der Beschwerungskörper im Sinne der in Fig. 1 angedeuteten Pfeile 22 auf der zentralen Tragschnur 18 ausschließen.

Die Spinnfaserlage 14 kann aus Fasern beliebigen Materials und beliebiger Länge ausgebildet sein, die garnartig um die Garnseele 11 miteinander verseilt sind. Dabei können in der gegebenen Spinnfaserlage 14 schichtenweise unterschiedliche Materialien verwendet werden, ohne daß dies die Herstellung der erfindungsgemäßen Beschwerungskordel 10 wesentlich verteuert. So kann, wie durch die strichpunktiert in Fig. 2 angedeutete Grenzlinie veranschaulicht ist, eine innere Schicht 23 aus billigerem Faserwerkstoff gebildet sein, ohne daß dies die Funktion und das Aussehen der aus geeigneterem Faserwerkstoff ausgebildeten äußeren Schicht 24 beeinträchtigt. Bei der Erfindung könnte natürlich auch ein Perlenzug 12 ins Innere der erfindungsgemäßen garnartigen Beschwerungskordel 10 eingebracht sein, wo die einzelnen Beschwerungskörper 13 nicht durch eine Tragschnur 18 zusammenhängen; so könnte z. B. ein andersartiger Träger, z. B. ein klebfähiges Band verwendet werden, auf dem sich die einzelnen Beschwerungskörper 13 im gewünschten Abstand zueinander befinden. Es könnte auch grundsätzlich auf eine verbindende Tragschnur 18 verzichtet werden, weil die Position und Lage der Beschwerungskörper durch den erwähnten Pfropf innerhalb der Spinnfaserlage 14 fest fixiert ist.

Ausweislich der Fig. 3 wird von einem vorbereiteten Perlenzug 12 ausgegangen, der in den Bereich eines Zwickels zwischen zwei nahe beieinander stehenden Siebtrommeln 26, 27 in Verlaufsrichtung der Trommelachsen hindurchgeführt wird, wie aus der Schnittansicht von Fig. 3 zu erkennen ist. Die beiden Siebtrommeln 26, 27 werden, wie aus den Pfeilen 28, 29 ersichtlich ist, zweckmäßigerweise im gleichen Drehsinn bewegt. Diese Siebtrommeln 26, 27 gehören zu einer Vorrichtung 30 eines sogenannten Offenend-Friktions-Spinnens, wo, was in Fig. 3 nicht näher gezeigt ist, ein Faserband bzw. eine Faserlunte in einem Streckwerk aufgelöst und durch einen Kanal 31 dem erwähnten Zwickelbereich 25 zugeführt werden. Zweckmäßigerweise verwendet man hierzu einen Luftstrom als Trägermedium, der im Sinne der eingezeichneten Strömungspfeile 32, 33 im Zwickelbereich 25 ins Innere der beiden Siebtrommeln 26, 27 strömt und dadurch die vereinzelten Fasern 15 auf die durchsaugende Oberfläche der beiden Siebtrommein 26, 27 ablegt.

In diesem Zwickelbereich 25, auf den abgelegten Fasern 15 kommt es nun zu einer in Fig. 3 angedeuteten Berührung 34, 35 mit dem Perlenzug, der, wie bereits erwähnt wurde, parallel zur Trommelachse im Zwickelbereich 25 von einem nicht näher gezeigten Abzugswerk kontinuierlich weiterbewegt wird. Der Perlenzug 12 wird dadurch gedreht, streift die Einzelfasern 15 von den Trommeln 26, 27 ab und die Einzelfasern 15 werden um den Perlenzug 12 gedreht bzw. in etwa Wendelform infolge des Längstransports des Perlenzugs 12 gewunden. Der Perlenzug 12 kann dabei einen sogenannten "Falschdraht" erhalten, wo die im Bereich der Trommeln 26, 27 auf dem hinführenden Längenstück ausgeübte Drehung in dem bis zum Abzugswerk folgenden Abschnitt der fertigen Beschwerungskordel wieder rückgedreht wird. Die Drehung könnte aber auch beibehalten werden, was zu einer oberflächigen Verfestigung führen würde. Die Strömung 32, 33 der mit Einzelfasern 15 beladenen Luft an den Trommeln 26, 27 kommt dadurch zustande, daß, wie Fig. 3 zeigt, im Trommelinneren Saugrohre 36, 37 vorhanden sind, deren Rohröffnungen 38, 39 dem erwähnten Zwickelbereich 25 zugekehrt ist.

Es versteht sich, daß anstelle der Siebtrommel 26, 27 auch andere umlaufende Friktions-Elemente zum Umwickeln der Spinnfasern verwendet werden können, wie z. B. Endlosbänder, Lattenroste od. dgl. Längs der erwähnten Berührungsstellen 34, 35 an den Siebtrommeln 26, 27 bzw. den analogen Friktions-Elementen könnten auch Fasern 15 unterschiedlicher Zusammensetzung im Luftstrom fließen, wodurch sich der erwähnte schichtenweise unterschiedliche Aufbau der Spinnfaserlage 14 in der garnartigen Beschwerungskordel 10 ergibt. Wie aus Fig. 1 durch die strichpunktierte Umrißlinie 40 ersichtlich ist, verläuft in der fertigen Beschwerungskordel 10 die von der Spinnfaserlage 14 bestimmte Kordeloberfläche absatzfrei. Dies liegt an den bereits mehrfach erwähnten "Pfröpfen" in den freien Lücken 21 zwischen den Beschwerungskörpern 13. Dadurch ergibt sich ein unbehinderter glatter Durchzug der Beschwerungskordel 10 bei ihrer Verarbeitung.

## Patentansprüche

1. Beschwerungskordel (10) für Gardinen, Vorhänge od. dgl., bestehend einerseits aus einem Perlenzug (12) von in Abstand zueinander, linear hintereinander liegend angeordneten Beschwerungskörpern (13), wie Bleiperlen, die vorzugweise auf einem flexiblen Träger, wie einer zentralen Tragschnur (18), aufgereiht sind, und andererseits aus einem den in der Axialmitte der Beschwerungskordel verlaufenden Perlenzug (12) umschließenden textilen Schlauch (14), der die freien Abstände (17) zwischen benachbarten Beschwerungskörpern (13) überbrückt und eine im wesentlichen durchgehend absatzfreie Kordeloberfläche (40) erzeugt,
dadurch gekennzeichnet,
daß die Beschwerungskordel (10) ein im Spinnverfahren erzeugter Garnverband ist, dessen Garnseele (11) durch den in der Axialmitte der Beschwerungskordel (10) verlaufenden Perlenzug (12) gebildet ist, um welchen Spinnfasern (15) schraubenartig (16) herumgewunden sind und den textilen Schlauch aus der so verdrillten (16) Spinnfaserlage (14) bilden, und daß die Spinnfasern (15) einen die freien Lücken (17) zwischen benachbarten Beschwerungskörpern (13) ausfüllenden, deren Längsbewegung im Schlauch ausschließenden Pfropf bilden.

2. Beschwerungskordel nach Anspruch 1, dadurch gekennzeichnet, daß die Spinnfaserlage (14) aus wenigstens zwei übereinanderliegenden, unterschiedlichen Schichten (23, 24) mit schichtweisen Verdrillungen (16) besteht.

3. Beschwerungskordel nach Anspruch 1 oder 2, dadurch gekennzeichnet, daß der textile Schlauch (14) im Offenend-Friktions-Spinnen erzeugt ist, wo aufgelöste Spinnfasern (23) den die Garnseele (11) bildenden Perlenzug (12) umhüllen.

4. Beschwerungskordel nach Anspruch 1, 2 oder 3, dadurch gekennzeichnet, daß die schlauchartige, textile Spinnfaserlage (14) verfestigt ist.

5. Beschwerungskordel nach Anspruch 4, dadurch gekennzeichnet, daß die Verfestigung durch Herumführen eines oder mehrerer Fäden auf der Außenseite der Spinnfaserlage (14) erzeugt ist.

6. Beschwerungskordel nach Anspruch 4, dadurch gekennzeichnet, daß die Verfestigung durch Kleben erzeugt ist.

7. Beschwerungskordel nach Anspruch 4, dadurch gekennzeichnet, daß die Verfestigung durch Verschweißen der Spinnfaserlage (14) erzeugt ist.

8. Beschwerungskordel nach einem oder mehreren der Ansprüche 1 bis 7, dadurch gekennzeichnet, daß die Fasern (15) der Spinnfaserlage (14) wenigstens eine aus thermoplastischem Material bestehende Faserkomponente aufweisen.

9. Verfahren zur Herstellung einer Beschwerungskordel nach Anspruch 1, dadurch gekennzeichnet, daß zunächst Fasern (15) eines Gespinstes vereinzelt und in ein Transportmedium, wie einen Luftstrom, gebracht werden, dann ein Perlenzug (12) von in Abstand zueinander, linear hintereinanderliegend angeordneten Beschwerungskörpern (13), wie Bleiperlen, zwischen umlaufenden Friktions-Elementen (26, 27) hindurchgeführt und dabei quer zur Umlaufrichtung (28, 29) der Friktions-Elemente (26, 27) abgezogen wird, gleichzeitig das mit den Einzelfasern (15) beladene Transportmedium an der Durchführungsstelle (34, 35) des Perlenzugs (12) an den Friktions-Elementen (26, 27) hindurchgeblasen wird und dabei die Einzelfasern (15) aus dem Transportmedium zunächst auf den Friktions-Elementen (26, 27) abgelegt, dann vom berührend entlangbewegten Perlenzug (12) abgestreift und schließlich durch den Umlauf (28, 29) der Friktions-Elemente auf den Perlenzug (12) schraubenförmig (16) aufgewunden werden und dabei einen die freien Lücken zwischen benachbarten Beschwerungskörpern ausfüllenden Pfropf bilden.

10. Verfahren nach Anspruch 9, dadurch gekennzeichnet, daß als Friktions-Elemente zwei gleichsinnig rotierende Siebtrommein (26, 27) verwendet werden, in deren Zwickelbereich (25) die Berührungsstelle (34, 35) mit dem Perlenzug (12) liegt.

11. Verfahren nach Anspruch 9 oder 10, dadurch gekennzeichnet, daß die aufgewundenen Fasern (15) nachträglich in ihrer Position über dem Perlenzug (12) verfestigt werden.

12. Verfahren nach einem oder mehreren der Ansprüche 9 bis 11, dadurch gekennzeichnet, daß längs des Berührungsweges (34, 35) des Perlenzugs (12) an den umlaufenden Friktions-Elementen (26, 27) Fasern (15) windungsmäßig (16) und/oder materialmäßig und/oder längenmäßig unterschiedlicher Art bzw. Zusammenmetzung zugeführt werden.

## Claims

1. A weighting cord (10) for curtains, drapes or the like, comprising on the one hand a line (12) of spaced-apart weighting bodies (13) such as lead beads which are arranged in linear succession and which are preferably strung on a flexible carrier such as a central carrier string (18), and on the other hand a textile tube (14) which encloses the line of beads (12) which extends on the axial centre of the weighting cord, the textile tube (14) bridging over the free spaces (17) between adjacent weighting bodies (13) and producing a cord surface (40) which is substantially interruption-free throughout, characterised in that the weighting cord (10) is a composite yarn material which is produced by a spinning process and whose yarn core (11) is formed by the line of beads (12) extending on the axial centre of the weighting cord (10), around which spun fibres (15) are wound in a helical configuration (16) and form the textile tube from the spun fibre layer (14) which is twisted in that way, and that the spun fibres (15) form a plug which fills the free gaps (17) between adjacent weighting bodies (13) and which excludes longitudinal movement thereof in the tube.

2. A weighting cord according to claim 1 characterised in that the layer (14) of spun fibres comprises at least two different layers (23, 24) in superposed relationship, with layer-wise twists (16).

3. A weighting cord according to claim 1 or claim 2 characterised in that the textile tube (14) is produced by an open end friction spinning process, where released spun fibres (23) wrap around the line of beads (12) forming the yarn core (11).

4. A weighting cord according to claim 1, claim 2 or claim 3 characterised in that the tube-like textile spun fibre layer (14) is consolidated.

5. A weighting cord according to claim 4 characterised in that the consolidation effect is produced by passing one or more threads around the outside of the spun fibre layer (14).

6. A weighting cord according to claim 4 characterised in that the consolidation effect is produced by adhesive.

7. A weighting cord according to claim 4 characterised in that the consolidation effect is produced by welding the spun fibre layer (14).

8. A weighting cord according to one or more of claims 1 to 7 characterised in that the fibres (15) of the spun fibre layer (14) have at least one fibre component consisting of thermoplastic material.

9. A process for the production of a weighting cord according to claim 1 characterised in that firstly fibres (15) of a spun yarn are separated out and put into a conveyor medium such as an air flow, then a line (12) of spaced-apart weighting bodies (13) such as lead beads which are arranged in linear succession is passed through between rotating friction elements (26, 27) and in that operation is pulled away transversely with respect to the direction of rotation (28, 29) of the friction elements (26, 27), at the same time the conveyor medium which is charged with the individual fibres (15) is blown through at the location (34, 35) at which the line of beads (12) passes through at the friction elements (26, 27) and in that operation the individual fibres (15) are firstly deposited from the conveyor medium on the friction elements (26, 27), are then stripped away by the line of beads (12) which is moved therealong in contact therewith and finally wound in a helical configuration (16) around the line of beads (12) by virtue of the rotary movement (28, 29) of the friction elements and thus form a plug which fills the free gaps between adjacent weighting bodies.

10. A process according to claim 9 characterised in that the friction elements used are two sieve drums (26, 27) which rotate in the same direction, the location of contact (34, 35) with the line of beads (12) occurring in the nip region (25) of the drums.

11. A process according to claim 9 or claim 10 characterised in that the wound-on fibres (15) are subsequently consolidated in their position over the line of beads (12).

12. A process according to one or more of claims 9 to 11 characterised in that fibres (15) of different nature or composition in respect of winding (16) and/or material and/or length are supplied along the path of contact (34, 35) of the line of beads (12) with the rotating friction elements (26,27).

## Revendications

1. Cordon de lestage (10) pour rideaux, doubles rideaux ou analogues, formé, d'une part, d'un chapelet (12) de poids (13), tels que des plombs, qui sont especés et disposés de façon à être alignés les uns derrière les autres et qui, de préférence, sont enfilés sur un support flexible, tel qu'un cordon de support central (18), et, d'autre part, d'une gaine textile (14) enveloppant le chapelet (12) qui s'étend dans l'axe longitudinal du cordon de lestage, laquelle gaine franchit les intervalles vides (17) entre poids (13) voisins et assure une surface (40) de cordon, en substance, continue et sans aspérités, caractérisé en ce que le cordon de lestage (10) est un assemblage en forme de fil qui est produit par un procédé de filage et dont l'âme (11) est formée par le chapelet (12) qui s'étend dans l'axe longitudinal du cordon de lestage (10), chapelet autour duquel des fibres (15) de filage sont enroulées en torsade (16) et forment la gaine textile à partir de la couche (14) de fibres de filage ainsi torsadée (16) et en ce que les fibres (15) de filage forment un tampon qui remplit les espaces vides (17) entre poids (13) voisins et empêche ces derniers de se déplacer longitudinalement dans la gaine.

2. Cordon de lestage selon la revendication 1, caractérisé en ce que la couche (14) de fibres de filage se compose d'au moins deux couches (23, 24) différentes superposées comportant des torsades (16) disposées en couches.

3. Cordon de lestage selon la revendication 1 ou 2, caractérisé en ce que la gaine textile (14) est fabriquée par filage discontinu par friction, des fibres (23) de filage séparées venant envelopper le chapelet (12) qui forme l'âme (11).

4. Cordon de lestage selon la revendication 1, 2 ou 3, caractérisé en ce que la couche textile (14) de fibres de filage, en forme de gaine, est maintenue en position.

5. Cordon de lestage selon la revendication 4, caractérisé en ce que le maintien en position est assure par l'enroulement d'un ou plusieurs fils sur la face extérieure de la couche (14) de fibres de filage.

6. Cordon de lestage selon la revendication 4, caractérisé en ce que le maintien en position est assure par collage.

7. Cordon de lestage selon la revendication 4, caractérisé en ce que le maintien en position est assuré par soudage de la couche (16) de fibres de filage.

8. Cordon de lestage selon l'une ou plusieurs des revendications 1 à 7, caractérisé en ce que les fibres (15) de la couche (14) de fibres de filage comportent au moins une certaine proportion de fibres en matière thermoplastique.

9. Procédé de fabrication d'un cordon de lestage selon la revendication 1, caractérisé en ce qu'on sépare d'abord des fibres (15) d'une filasse et on les amène dans un fluide de transport, tel qu'un flux d'air, puis, entre des organes de friction (26, 27) en rotation, on fait passer un chapelet (12) de poids (13), tels que des plombs, qui sont espacés et disposés de façon à être alignés les uns derrière les autres, et on le tire transversalement à la direction de rotation (28, 29) des organes de friction (26, 27), on injecte en même temps le fluide de transport chargé des fibres individuelles (15) dans la zone de passage (34, 35) du chapelet (12) sur les organes de friction (26, 27), puis on assure d'abord le transfert des fibres individuelles (15) du fluide de transport aux organes de friction (26, 27), puis leur récupération par raclage par le chapelet (12) qui circule à leur contact et, par la rotation (28, 29) des organes de friction, on les enroule enfin en torsade (16) sur le chapelet (12), ce qui forme un tampon qui remplit les espaces vides entre poids voisins.

10. Procédé selon la revendication 9, caractérisé en ce que, comme organes de friction, on utilise deux tambours perforés (26, 27) tournant dans le même sens, dans la zone de coin (25) desquels se trouve le zone de contact (34, 35) avec le chapelet (12).

11. Procédé selon la revendication 9 ou 10, caractérisé en ce qu'on assure ultérieurement le maintien des fibres enroulées (15) dans leur position sur le chapelet (12).

12. Procédé selon l'une ou plusieurs des revendications 9 à 11, caractérisé en ce que, le long du trajet de contact (34, 35) du chapelet (12) avec les organes de friction (26, 27) en rotation, on amène des fibres (15) qui, en ce qui concerne l'enroulement (16) et/ou la matière et/ou la longueur, sont de type ou de composition différents.
